# EUROPÄISCHE PATENTSCHRIFT

(11) **EP 3 341 170 B1**
(45) Veröffentlichungstag und Bekanntmachung des Hinweises auf die Patenterteilung: **05.05.2021**
(21) Anmeldenummer: 16762979.9
(22) Anmeldetag: 17.08.2016
(51) Int. Cl.: B28B 7/02, B28B 7/00

(54) **RANDABSCHALUNGSVORRICHTUNG**
EDGE SHUTTERING DEVICE
DISPOSITIF DISPOSITIF DE COFFRAGE DE BORD

(30) Priorität: 25.08.2015 DE 202015104489 U
(43) Veröffentlichungstag der Anmeldung: 04.07.2018
(73) Patentinhaber: Sommer Anlagentechnik GmbH, 84051 Altheim (DE)
(72) Erfinder: STRASSMEIER, Alfred, 84028 Landshut (DE)
(74) Vertreter: Kuhnen & Wacker Patent- und Rechtsanwaltsbüro PartG mbB
(86) Internationale Anmeldenummer: PCT/EP2016/069518
(87) Internationale Veröffentlichungsnummer: WO 2017/032663

(56) Entgegenhaltungen:
- AU-A4- 2008 101 118
- CH-A- 535 638
- US-A1- 2003 155 683

## Beschreibung

Die Erfindung betrifft eine Randabschalungsvorrichtung zur Herstellung von plattenförmigen Betonfertigteilen, umfassend auf einem Schalungstisch fixierbare Grundabschalelemente mit einer Schalwand und einer davon abgewandten Rückwand sowie parallel zu den Grundabschalelementen ausgerichtete, auf diese aufgesetzte Zusatzschalelemente.

Aus EP 2 199 047 A2 ist eine Randabschalungsvorrichtung bekannt, bei der die auf die Grundabschalelemente aufgesetzten Zusatzschalelemente dazu dienen, die Randabschalungselemente auf eine gewünschte Höhe erweitern zu können. Hierzu haben die Zusatzschalelemente an ihrer Unterseite gabelartige Fixierelemente, die über eine formschlüssige Verbindung lösbar mit den Grundabschalelementen verbunden sind.

Auch aus WO 2015/101719 A1 ist eine Randabschalvorrichtung mit einem höhenverstellbaren Zusatzschalungselement bekannt.

Randschalungselemente mit in der Höhe verstellbaren Aufsatzschalungselementen sind außerdem bekannt aus DE 20 2010 002 442 U1 und DE 10 2011 050 340 B4. In beiden Fällen hat der Grundrahmen einen dreieckigen Querschnitt, auf dessen Vertikalschienen die Halterungen einer zweiten Schalungsplatte befestigt werden können.

DE 100 28 514 betrifft eine Schaleinheit mit U-förmigen Bewehrungsbügeln, die über die Schmalseite einer Betonlage vorstehen und an Querstäben an der Außenseite eines Schalungselements angeschweißt sind. Die Schaleinheit stützt sich mit ihrem unteren Randbereich an einem Grundabschalelement ab. Bei allen dargestellten Varianten wird es als zweckmäßig erachtet, die Schalung erst nach dem Betonieren bzw. Aushärten einer Bodendeckenplatte anzubringen.

In DE 20 2009 000 707 U1 ist eine Vorrichtung zum Positionieren von Bewehrungsbügeln an Betonelementen beschrieben und dargestellt, die mit Hilfe von Einsatzelementen beim Gießen eingeformt werden. Die Einsatzelemente werden hierbei in Randabschalelementen gehalten. Nach dem Gießen dienen die integrierten, U-förmigen Bewehrungsbügel zum Verbinden von zwei oder mehr Betonelementen.

CH 535 638 A offenbart eine Randabschalungsvorrichtung zur Herstellung von plattenförmigen Betonfertigteilen, gemäß dem Oberbegriff des Anspruchs 1. Insbesondere ist der Gegenstand dieser Druckschrift ein Schalungsrahmen für die Herstellung von Betonelementen, bei dem auf einer Grundschalung eine Deckschalung ohne weitere Führungsmittel verschiebbar ist. Zur Fixierung dient eine zangenartige Schnellspannvorrichtung mit Kniehebelverschluss.

Schließlich ist in US 2003/0155683 A1 eine Schalungsvorrichtung beschrieben und dargestellt, deren Grundschalelemente durch Zusatzschalelemente nach oben erweitert werden kann, um auf einer ersten Lage eine weitere Lage gießen zu können. Zur vertikalen Erweiterung müssen an den Grundschalelementen Winkelstützen befestigt werden, an denen die Abschalelemente des Grundrahmens befestigt werden. Zur Feineinstellung dienen Schlitze in den Winkelstützen für den Eingriff von Befestigungsschrauben.

Beim Gießen von Betonfertigteilen, beispielsweise für Gebäudewände o. dgl. ist die gesamte Bewehrung innerhalb des Betonelementes eingebettet, so dass die Randabschalungsvorrichtung eine glatte, ununterbrochene Schalwand hat. Daneben ist es auf bestimmten Märkten erforderlich, armierte Betonfertigteile herzustellen, bei denen die Bewehrung über die Schmalseiten der plattenförmigen Betonfertigteile hinausragt. Aus diesem Grund muss die Schalseite der Randabschalungsvorrichtung so gestaltet sein, dass die hervorstehende Bewehrung diese durchdringen kann. Hierzu sind bereits Stahlrahmen bekannt, welche mit Durchbrüchen versehen sind, was jedoch bei einem Typenwechsel eine komplette Erneuerung der Randabschalung erfordert. Nachteilig ist bei diesem System ferner, dass beim Entschalen die Randabschalungsvorrichtung nur sehr schwierig von dem gegossenen Fertigteil entfernt werden kann, weil beide Teile nach dem Guss mehr oder weniger aneinanderbacken.

Der Erfindung liegt die Aufgabe zugrunde, ein Randabschalungssystem zur Verfügung zu stellen, bei dem die Zusatzschalelemente ohne zeitraubende Montagearbeiten unmittelbar an den Grundabschalelementen befestigt und leichtgängig verstellt sowie mühelos von dem gegossenen Betonfertigteil gelöst werden können.

Zur Lösung dieser Aufgabe ist gemäß der Erfindung vorgesehen, dass von der Rückwand der Grundabschalelemente Schienen abstehen, auf denen Zusatzschalelemente rechtwinklig zu den Grundabschalelementen horizontal verfahrbar gelagert sind. Dadurch ergibt sich der Vorteil, dass die gesamte Schalung in sich verstellbar ist, ohne dass die Zusatzschalelemente an dem gegossenen Betonfertigteil verankert werden müssen.

In Weiterbildung der Erfindung können Schalelementstreifen vorgesehen sein, die abnehmbar an der Schalseite der Zusatzschalelemente fixierbar sind.

Die Schalelementstreifen können aus wiederverwendbarem Material wie Holz oder Blech bestehen oder als verlorene Schalung ausgebildet sein, beispielsweise aus Kunststoff, Pappe o. dgl.

Für den Fall der Erzeugung von armierten Betonfertigteilen mit seitlich vorsehenden Bewehrungselementen haben die Schalelementstreifen Löcher, Schlitze oder andere Aussparungen für den Durchgriff der Bewehrungsenden, die über die Schmalseite des Betonfertigteils hervorstehen.

Alternativ ist es auch möglich, die Schalelementstreifen in Längs- und/oder in Querrichtung profiliert auszubilden, um auf diese Weise den Wünschen entsprechende Schmalseiten an den Betonfertigteilen zu erzeugen.

Die Erfindung ist nachstehend an einem Ausführungsbeispiel erläutert, das in der Zeichnung dargestellt ist. In dieser zeigen:
Figur 1 die perspektivische Ansicht eines plattenförmigen Betonfertigteils mit seitlich vorstehenden Bewehrungselementen,
Figur 2 die schematische Ansicht einer Randabschalungsvorrichtung gemäß der Erfindung,
Figur 3 eine Ausgestaltung der Randabschalungsvorrichtung der Figur 1 für die Herstellung einer Betonplatte gemäß Figur 1,
Figur 4 die perspektivische Darstellung der Randabschalungsvorrichtung der Figur 3 vor dem Einfahren gegen die Schmalseiten der armierten Betonplatte und
Figur 5 die Vorrichtung der Figur 4 im zusammengefahrenen Zustand der Randabschalungsvorrichtung.

In Figur 1 ist ein plattenförmiges, armiertes Betonfertigteil 10 zu erkennen, das an drei seiner Schmalseiten 14 vorstehende Bewehrungsenden 12 hat, beispielsweise in Form von Stäben, Bügeln 12' oder Haken 12". Das insgesamt mit 10 bezeichnete Betonfertigteil bildet eine Wand mit einer unteren Betonlage 16 und einer oberen, armierten Betonlage 18, zwischen denen eine Isolierschicht 20 angebracht ist. Die Bewehrungsenden 12 ragen seitlich über die obere Betonlage 18 hinaus.

Für den Gussvorgang werden in bekannter Weise Grundabschalelemente 22 auf einem Schalungstisch 24 befestigt, beispielsweise mittels an sich bekannter Permanentmagnetkörper, die in den kastenförmigen Grundabschalelementen 22 aktivierbar angebracht sind. Selbstverständlich ist es möglich, die Grundabschalelemente 22 auch in anderer Weise auf dem Schalungstisch 24 zu befestigen.

Aus Figur 3 geht hervor, dass die Höhe des Grundabschalelementes 22 der Höhe der unteren Betonlage 16 zuzüglich der Dicke der Isolierschicht 20 entspricht. Die Figuren 2 und 3 zeigen weiter, dass die Schalwand 26 des Grundabschalelementes 22 profiliert ist, hier in Form einer Stufe, während die davon abgewandte Rückwand 28 eben ist.

Zur seitlichen Begrenzung beim Gießen der oberen Betonlage 18 dient ein Zusatzschalelement 30, das gemäß den Figuren 4 und 5 aus einer Reihe von dreieckigen Bügeln 32 besteht, die durch obere und untere Leisten 34 miteinander verbunden sind. Auf diese Weise erstreckt sich das Zusatzschalelement 30 parallel über dem Grundabschalelement 22.

Von der Rückwand 28 des Grundabschalelementes 22 stehen im Querschnitt C-förmige Schienen 36 ab, auf denen das Zusatzschalelement 30 über nicht dargestellte Rollen abrollt, von denen lediglich die Achsen 38 zu erkennen sind. In den Figuren 2, 3 und 4 ist zu erkennen, dass an der Schalseite der Zusatzschalelemente 30 Schalelementstreifen 40 fixiert sind, die abgenommen werden können oder als verlorene Schalung an dem gegossenen Betonfertigteil 10 verbleiben. Im ersten Fall bestehen die Schalelementstreifen 40 beispielsweise aus Holz oder Blech, während sie im zweiten Fall aus Kunststofffolie, Pappe o. dgl. bestehen.

Wie bereits erwähnt, können die Schalelementstreifen 40 profiliert sein, um ein gewünschtes Profil an der Schmalseite 14 des Bctonfcrtigtcils 10 zu erzeugen. Im Fall überstehender Bewehrungsenden 12 sind in die Schalelementstreifen 40 Löcher, Schlitze oder andere Ausnehmungen eingearbeitet, durch die die Bewehrungsenden 12 vorstehen können.

Um zu verhindern, dass während der Montage und im geöffneten Zustand der Schalung in der Stellung der Figur 4 die Schalelementstreifen 40 kippen, werden diese in geeigneter Weise an der Schalseite des Zusatzschalelementes 30 fixiert, etwa durch Festklemmen zwischen einem oberen und einem unteren Überstand oder durch Magnetelemente 42.

## Patentansprüche

1. Randabschalungsvorrichtung zur Herstellung von plattenförmigen Betonfertigteilen (10), umfassend auf einem Schalungstisch (24) fixierbare Grundabschalungselemente (22) mit einer Schalwand (26) und einer davon abgewandten Rückwand (28) sowie parallel zu den Grundabschalelementen (22) ausgerichtete, auf diese aufgesetzte Zusatzschalelemente (30), **dadurch gekennzeichnet, dass** von der Rückwand (28) der Grundabschalelemente (22) Schienen (36) abstehen, auf denen die Zusatzschalelemente (30) rechtwinklig zu den Grundabschalelementen (22) horizontal verfahrbar gelagert sind.

2. Randabschalungsvorrichtung nach Anspruch 1, **dadurch gekennzeichnet, dass** an der Schalseite der Zusatzschalelemente (30) Schalelementstreifen (40) abnehmbar fixiert sind.

3. Randabschalungsvorrichtung nach Anspruch 2, **dadurch gekennzeichnet, dass** die Schalelementstreifen (40) Löcher, Schlitze oder andere Aussparungen für den Druchgriff von Bewehrungsenden (12) haben, die über die Schmalseite (14) des Betonfertigteils (18) hervorstehen.

4. Randabschalungsvorrichtung nach Anspruch 2 oder 3, **dadurch gekennzeichnet, dass** die Schalelementstreifen (40) aus wiederverwendbarem Material wie Holz oder Blech bestehen.

5. Randabschalungsvorrichtung nach Anspruch 2 oder 3, **dadurch gekennzeichnet, dass** die Schalelementstreifen (40) eine verlorene Schalung aus Kunststoff, Pappe o. dgl. bilden.

6. Randabschalungsvorrichtung nach einem der Ansprüche 2 bis 5, **dadurch gekennzeichnet, dass** die Schalelementstreifen (40) in Längs- und/oder in Querrichtung profiliert sind.

## Claims

1. Edge shuttering device for moulding a concrete construction panel (10) comprising basic shuttering brackets (22) to be fastened on a casting bed (24), said brackets (22) having a shuttering wall (26), an opposite rear wall (28) and a series of additional shuttering elements (30) extending parallel to the basic shuttering brackets (22) onto which they are detached, **characterized in that** from the rear wall (22) rails (36) are extending on which said additional shuttering elements (30) are slidably mounted in a direction rectangular with respect to the basic shuttering brackets (22).

2. Edge shuttering device according to claim 1, wherein on the shuttering wall (26) of said additional shuttering elements (30) shuttering strips (40) are detachably fastened.

3. Edge shuttering device according to claim 2, wherein said shuttering strips (40) are provided with holes, slits or other openings for the passage of armouring ends (12) extending from the small face of the ready mounted concrete construction element (18).

4. Edge shuttering device according to claim 2 or 3, wherein said shuttering strips (40) are made of reusable material such as wood or sheet metal.

5. Edge shuttering device according to claim 2 or 3, wherein said shuttering strips (40) are forming a dead shuttering element made of plastics, cardboard or similar.

6. Edge shuttering device according to anyone of claim 2 to 5, wherein said shuttering strips (40) are provided with a longitudinal and/or transverse profile.

## Revendications

1. Dispositif de coffrage de bord apte à la production de panneaux préfabriqués en béton (10) comprenant des éléments de coffrage de base (22) destinés à la fixation sur une table de coffrage (24) qui sont munis d'une paroi de coffrage (26), d'une paroi arrière opposée (28) et d'éléments de coffrage supplémentaires (30) posés parallèlement sur lesdits éléments de coffrage de base (22), **caractérisé par le fait que** des barres (36) dépassent de la paroi arrière (28) des éléments de coffrage de base (22), les éléments de coffrage supplémentaires (30) étant logés sur lesdites barres (36) de manière déplaçable en sens horizontal.

2. Dispositif de coffrage selon la revendication 1, **caractérisé par le fait que** des bandes de coffrages (40) sont appliquées de façon amovible sur la face de coffrage des éléments supplémentaires (30).

3. Dispositif de coffrage selon la revendication 2, **caractérisé par le fait que** dans les bandes de coffrage (40) sont pratiqués des trous, des fentes ou autres évidements pour le passage de sections finales d'armure (12) qui dépassent de la face étroite (14) de l'élément préfabriqué en béton (18).

4. Dispositif selon la revendication 2 ou 3 **caractérisé par le fait que** les bandes de coffrage (40) sont en matière réutilisable comme le bois ou la tôle.

5. Dispositif selon la revendication 2 ou 3 **caractérisé par le fait que** les bandes de coffrage (40) font un coffrage perdu en matériau plastique, carton ou similaire.

6. Dispositif selon une des revendications 2 à 5 **caractérisé par le fait que** les bandes de coffrage (40) sont profilées en sens longitudinal et/ou transversal.
